# EUROPÄISCHE PATENTSCHRIFT

(11) **EP 1 351 871 B1**
(45) Veröffentlichungstag und Bekanntmachung des Hinweises auf die Patenterteilung: **17.08.2005**
(21) Anmeldenummer: 01273106.3
(22) Anmeldetag: 04.12.2001
(51) Int. Cl.: B65H 3/06, B65H 1/26

(54) **AUSGABEEINHEIT ZUR AUSGABE VON EINZELBLÄTTERN**
DISPENSING UNIT FOR DISPENSING SINGLE SHEETS
DISPOSITIF D'EMISSION DESTINE A EMETTRE DES FEUILLES INDIVIDUELLES

(30) Priorität: 15.01.2001 DE 10101565
(43) Veröffentlichungstag der Anmeldung: 15.10.2003
(73) Patentinhaber: Wincor Nixdorf International GmbH, 33106 Paderborn (DE)
(72) Erfinder: DUESTERHUS, Richard, 33106 Paderborn (DE); LANDWEHR, Martin, 33100 Paderborn (DE); NOTTELMANN, Ulrich, 33014 Bad Driburg (DE); SELKE, Reimund, 33102 Paderborn (DE)
(86) Internationale Anmeldenummer: PCT/DE2001/004550
(87) Internationale Veröffentlichungsnummer: WO 2002/055417

(56) Entgegenhaltungen:
- EP-A- 0 950 532
- DE-A- 2 850 185
- PATENT ABSTRACTS OF JAPAN vol. 1995, no. 05, 30. Juni 1995 (1995-06-30) & JP 07 053068 A (OKI ELECTRIC IND CO LTD), 28. Februar 1995 (1995-02-28)
- PATENT ABSTRACTS OF JAPAN vol. 010, no. 216 (M-502), 29. Juli 1986 (1986-07-29) & JP 61 055029 A (KONISHIROKU PHOTO IND CO LTD), 19. März 1986 (1986-03-19)

## Beschreibung

Die Erfindung betrifft eine Ausgabeeinheit zur Ausgabe von Einzelblättern, insbesondere Wertscheinen, mit einem kastenförmigen Behälter zur Aufnahme eines Blattstapels, der mit einer Stapelendfläche in Richtung auf eine vordere Stirnwand des Behälters bewegbar ist, mit einem Aufnahmemodul zur Aufnahme des Behälters und mit einer Abzugsvorrichtung zum Abziehen von Einzelblättern von der Stapelendfläche durch eine Ausgabeöffnung des Behälters, wobei die Abzugsvorrichtung eine zur Anlage an der Stapelendfläche bestimmte antreibbare Abzugswalze, eine parallel zu dieser angeordnete und gleichsinnig mit ihr angeordnete antreibbare Transportwalze und eine dieser zugeordnete und gegensinnig zu ihr antreibbare Gegenlaufwalze hat, die mit der Transportwalze einen Walzenspalt bildet.

Eine Ausgabeeinheit der vorstehend genannten Art ist beispielsweise aus der DE 28 50 185 A1 bekannt. Sie dient insbesondere zum Abziehen von Banknoten in einem Banknotenausgabeautomaten.

Bei der bekannten Ausgabeeinheit ist die Abzugsvorrichtung Teil des Aufnahmemoduls. Beim Einschieben des Behälters oder der Banknotenkassette in den Aufnahmemodul werden durch das Öffnen einer Verschlußklappe Aussparungen in der vorderen Stirnwand des Behälters freigegeben, in welche axial beabstandete Abzugsrollen der Abzugswalze eingreifen, um in Kontakt mit der Stapelendfläche innerhalb des Behälters zu kommen. Es hat sich gezeigt, daß es nicht immer gelingt, beim Einschieben des Behälters in den Aufnahmemodul einen einwandfreien Kontakt zwischen den Abzugsrollen und der Stapelendfläche über die gesamte Breite derselben zu erreichen.

In der EP 0 950 532 A wird eine Vorratskassette mit einer Abzugseinheit für Blattmaterial beschrieben, wie sie üblicherweise in Kopiergeräten und Druckern verwendet wird. Der Blattstapel in der Kassette wird hier durch horizontal übereinander liegende Blätter gebildet, die von einer Abzugseinheit vereinzelt werden.

Der Erfindung liegt die Aufgabe zugrunde, eine Ausgabeeinheit der eingangs genannten Art so zu verbessern, daß ein einwandfreier Kontakt zwischen der Abzugswalze und der Stapelendfläche des Blattstapels in dem Behälter gewährleistet wird, wenn dieser sich in dem Aufnahmemodul befindet.

Diese Aufgabe wird erfindungsgemäß dadurch gelöst, daß mindestens die Abzugswalze innerhalb des Behälters angeordnet ist.

Bei der erfindungsgemäßen Lösung kann beim Füllen des Behälters mit den Blättern die Anlage der Abzugswalze an der Stapelendfläche überprüft und dafür gesorgt werden, daß die Abzugswalze über ihre gesamte Länge mit dem die Stapelendfläche bildenden Einzelblatt in Eingriff steht. Damit ist ein sicherer Abzug der Blätter von dem Blattstapel gewährleistet. Die Position der Abzugswalze relativ zu der Stapelendfläche ändert sich beim Einschieben des Behälters in den Aufnahmemodul nicht.

Vorzugsweise ist im Boden des Behälters nahe dessen vorderer Stirnwand ein zur Abzugswalze paralleler Schlitz so angeordnet, daß er mit einer zum Behälterboden mindestens annähernd senkrechten Tangentialebene der Abzugswalze fluchtet. Damit werden die von der Abzugswalze abgezogenen Einzelblätter direkt durch den Schlitz aus dem Behälter herausgeschoben. Ein solcher Schlitz kann ohne große Schwierigkeiten so abgedeckt werden, daß der Behälter manipulationssicher verschlossen ist, solange er nicht in dem Aufnahmemodul steckt.

Grundsätzlich können sowohl die Gegenlaufwalze als auch die Transportwlaze ebenfalls innerhalb des Behälters angeordnet sein. Bei einer bevorzugten Ausführungsform jedoch ist die Gegenlaufwalze unterhalb des Behälterbodens an dem Behälter drehbar gelagert, während die Transportwalze an dem Aufnahmemodul drehbar gelagert ist. Dadurch wird beim Herausziehen des Behälters aus dem Aufnahmemodul auch der Walzenspalt zwischen Gegenlaufwalze und Transportwalze aufgelöst, so daß eventuelle Störungen wie im Walzenspalt verklemmte Blätter und dergleichen mühelos beseitigt werden können.

Um eine sichere Vereinzelung der Blätter beim Abziehen zu gewährleisten, können die Transportwalze und die Gegenlaufwalze in an sich bekannter Weise aus einer Vielzahl von Rollen bestehen, die axial beabstandet sind, wobei die Rollen der Transportwalze und die Rollen der Gegenlaufwalze axial gegeneinander versetzt sind, so daß die Rollen der einen Walze in die axialen Zwischenräume der anderen Walze eingreifen. Die durch den Walzenspalt laufenden Blätter werden dadurch leicht wellenförmig verformt und es wird die Reibung zwischen den Transport- bzw. Gegenlaufrollen und dem Einzelblatt verstärkt.

Um die Übergabe der von der Abzugswalze abgezogenen Blätter an die Transportwalze und das Erfassen der abgezogenen Einzelblätter durch die Transportwalze zu verbessern, sind erfindungsgemäß in der vorderen Stirnwand und/oder dem Boden des Behälters Durchtrittsschlitze für die Rollen der Transportwalze ausgebildet, so daß diese beim Einschieben des Behälters in den Aufnahmemodul teilweise in den Innenraum des Behälters eingreifen. Dadurch kann ein von der Abzugswalze in Richtung auf den Schlitz im Boden des Behälters verschobenes Einzelblatt noch im Behälterinnenraum von der Transportwalze erfaßt und sicher aus dem Behälter herausgeschoben werden.

Zweckmäßigerweise hat auch die Abzugswalze eine Mehrzahl von axial beabstandeten Rollen, wobei die Rollen der Abzugswalze und die Rollen der Transportwalze jeweils in die axialen Zwischenräume der jeweils anderen Walze eingreifen.

Um einen gleichmäßigen Anlagedruck zwischen der Stapelendfläche und der Abzugswalze trotz des Abziehens der einzelnen Blätter zu gewährleisten, ist in an sich bekannter Weise in dem Behälter eine Andruckvorrichtung vorgesehen, um den Blattstapel in Richtung auf die vordere Stirnwand und damit in Richtung auf die Andruckwalze vorzuschieben.

Die Abzugsrollen können auf ihrer Umfangsfläche parallel zur Achse gerichtete Mitnehmerzähne oder -rippen haben, um den Reibschluß zwischen den Abzugsrollen und dem jeweiligen Einzelblatt zu verstärken.

Die folgende Beschreibung erläutert in Verbindung mit den beigefügten Zeichnungen die Erfindung anhand eines Ausführungsbeispiels. Es zeigen:
- Figur 1: eine schematische Teilschnittansicht durch zwei übereinanderliegende Ausgabeeinheiten gemäß der vorliegenden Erfindung, wobei der jeweilige Behälter bei der einen Einheit teilweise und bei der anderen vollständig in den jeweiligen Aufnahmemodul eingeschoben ist, und
- Figur 2: eine schematische Endansicht auf die Abzugsvorrichtung einer erfindungsgemäßen Ausgabeeinheit.

Figur 1 zeigt zwei übereinander angeordnete Ausgabeeinheiten, die zur Ausgabe von Einzelblättern bestimmt und für sich oder zusammen mit weiteren Einheiten Teil eines Automaten zur Ausgabe von Wertscheinen beispielsweise Banknoten sein können. Mit 10 ist eine Wand eines Rahmens bezeichnet, welcher zwei übereinander angeordnete Aufnahmemodule 12 bildet. In jeden dieser Aufnahmemodule 12 ist ein quader- oder kastenförmiger Behälter 14 einschiebbar, der einen Boden 16, Seitenwände 18, eine vordere Stirnwand 20 und eine rückwärtige Stirnwand 22 sowie einen nicht dargestellten Deckel hat. Der Behälter 14 dient zur Aufnahme eines aus Einzelblättern gebildeten Blattstapels 24, der durch eine Andruckvorrichtung 26 in Richtung des Pfeiles A zur vorderen Stirnwand 20 des Behälters 14 hin vorgespannt wird. Zur Führung des Behälters 14 in dem jeweiligen Aufnahmemodul 12 sind schematisch angedeutete Gleitschienen 28 bestimmt.

Nahe der vorderen Stirnwand 20 und dem Behälterboden 16 ist eine Abzugswalze 30 angeordnet, die mit ihrer parallel zur vorderen Stirnwand 20 gerichteten Welle 31 in den Seitenwänden 18 drehbar gelagert ist und mit einer nicht dargestellten Antriebsvorrichtung des jeweiligen Aufnahmemoduls 12 koppelbar ist. Die Abzugswalze 30 besteht aus einer Mehrzahl von Abzugsrollen 32, die axial beabstandet sind, so daß zwischen den Rollen jeweils ein Zwischenraum 34 besteht.

Die vordere Stirnwand 20 ist in ihrem unteren Bereich um die Abzugswalze 30 herum gekrümmt und bildet mit ihrem unteren Rand 36 die eine Begrenzung eines Austrittsschlitzes 38, der sich über die Breite des Behälters 14 erstreckt und so in dem Boden 16 des Behälters 14 angeordnet ist, daß er zumindest annähernd mit einer zum Boden 16 senkrechten Tangentialfläche der Abzugswalze 30, das heißt mit der Stapelendfläche 40 des Blattstapels 24 fluchtet.

Unterhalb des Bodens 16 des Behälters 14 nahe dem Austrittsschlitz 38 ist eine Gegenlaufwalze 42 zwischen den Seitenwänden 18 des Behälters 14 drehbar gelagert, die ebenfalls aus einer Mehrzahl axial beabstandeter Rollen 44 besteht und ebenso wie die Abzugswalze 30 mit einem nicht dargestellten Antrieb des jeweiligen Aufnahmemoduls 12 koppelbar ist, wenn der Behälter 14 vollständig in den Aufnahmemodul 12 eingeschoben ist. Dieser Gegenlaufwalze 42 ist eine Transportwalze 46 zugeordnet, die mit ihrer zur Welle 31 der Abzugswalze 30 parallelen Welle 48 an einem modulfesten Rahmen 50 drehbar gelagert und mit einem nicht dargestellten Antrieb verbunden ist. Der Antrieb umfaßt zweckmäßigerweise einen einzigen Motor und ein geeignetes Getriebe, um alle drei Walzen, das heißt die Abzugswalze, die Transportwalze und die Gegenlaufwalze anzutreiben, wobei der Antrieb so ausgebildet ist, daß die Transportwalze 46 und die Abzugswalze 30 gleichsinnig angetrieben werden, während die Gegenlaufwalze 42 mit entgegengesetztem Drehsinn angetrieben wird.

Die Transportwalze 46 besteht ebenso wie die Abzugswalze 30 und die Gegenlaufwalze 42 aus einer Mehrzahl einzelner, axial beabstandeter Rollen 52, wobei die Rollen 52 der Transportwalze 46 und die Rollen 34 der Abzugswalze 30 sowie die Rollen 44 der Gegenlaufwalze 42 axial so gegeneinander versetzt sind, daß die Rollen der Abzugswalze 30 und der Gegenlaufwalze 42 jeweils in die Zwischenräume zwischen den Rollen 52 der Transportwalze 46 greifen, wenn der Behälter 14 vollständig in den jeweiligen Aufnahmemodul 12 eingeschoben ist, wie dies Figur 2 zeigt.

In dem um die Abzugswalze 30 gekrümmten unteren Abschnitt der vorderen Stirnwand 20 sind Schlitze 54 ausgebildet, in welche die Rollen 52 der Transportwalze 46 eingreifen, wenn der Behälter 14 vollständig in den jeweiligen Aufnahmemodul 12 eingeschoben ist, so daß die Transportwalze 46 ein von der Abzugswalze 30 verschobenes Einzelblatt noch innerhalb des Behälters 14 erfassen kann.

Unterhalb der jeweiligen Transportwalze 46 befindet sich eine erste kreisbogenförmig um die Transportwalze 46 gekrümmte Leitfläche 56, die sich bei vollständig eingeschobenem Behälter 14 an den Austrittsschlitz 38 in dem Behälterboden 16 anschließt. Diese Leitfläche 56 leitet die abgezogenen Einzelblätter zu einem Leitblech 58, das jeweils Teil einer Transportbahn für die Einzelblätter ist, die an sämtlichen Ausgabeeinheiten entlangführt und die aus den Ausgabeeinheiten ausgegebenen Einzelblätter zu einer Ausgabestelle des Ausgabeautomaten transportiert.

Man erkennt, daß der Kontakt zwischen der Stapelendfläche 40 und der Abzugswalze 30 stets erhalten bleibt unabhängig davon, ob der Behälter 14 in den Aufnahmemodul 12 eingeschoben ist oder nicht. Da sich die Abzugswalze 30 bereits innerhalb des Behälters 14 befindet, brauchen keine Öffnungen vorgesehen zu sein, durch welche die Rollen der Abzugswalze in das Innere des Behälters eingreifen können. Die Schlitze 54 in der vorderen Stirnwand 20 für die Rollen 52 der Transportwalze 46 können gegebenenfalls auch weggelassen werden, wenn dadurch die Sicherheit des Behälters vergrößert werden soll. Der Durchtrittsspalt 38 kann so schmal gemacht werden, daß die unbefugte Entnahme von Einzelblättern aus dem Behälter durch den Durchtrittsspalt 38 hindurch äußerst erschwert wird. Die Abdeckung des Spaltes kann auf einfache Weise und mit wenigen bewegten Teilen sowie einem geringen Schließweg der bewegten Teile realisiert werden. Die erfindungsgemäße Ausgabeeinheit ist gegenüber bekannten Ausgabeeinheiten wesentlich einfacher in ihrem

Aufbau und weniger störanfällig.

### Bezugszeichenliste

- 10: Rahmenwand
- 12: Aufnahmemodul
- 14: Behälter
- 16: Boden
- 18: Seitenwände
- 20: vordere Stirnwand
- 22: rückwärtige Stirnwand
- 24: Blattstapel
- 26: Andruckvorrichtung
- 28: Gleitschienen
- 30: Abzugswalze
- 31: Welle
- 32: Abzugsrollen
- 34: Zwischenräume
- 36: Rand
- 38: Austrittsschlitz
- 40: Stapelendfläche
- 42: Gegenlaufwalze
- 44: Rollen
- 46: Transportwalze
- 48: Welle
- 50: Rahmen
- 52: Rollen
- 54: Schlitze
- 56: Leitfläche
- 58: Leitblech

## Patentansprüche

1. Ausgabeeinheit zur Ausgabe von Einzelblättern, insbesondere Wertscheinen, mit einem kastenförmigen Behälter (14) zur Aufnahme eines Blattstapels (24), der mit einer Stapelendfläche (40) in Richtung auf eine vordere Stirnwand (20) des Behälters (14) bewegbar ist, mit einem Aufnahmemodul (12) zur Aufnahme des Behälters (14) und mit einer Abzugsvorrichtung zum Abziehen von Einzelblättern von der Stapelendfläche (40) durch eine Ausgabeöffnung (38) des Behälters (14), wobei die Abzugsvorrichtung eine zur Anlage an der Stapelendfläche (40) bestimmte antreibbare Abzugswalze (30), eine parallel zu dieser angeordnete und gleichsinnig mit ihr antreibbare Transportwalze (46) und eine dieser zugeordnete und gegensinnig zu ihr antreibbare Gegenlaufwalze (42) hat, die mit der Transportwalze (46) einen Walzenspalt bildet, **dadurch gekennzeichnet, daß** mindestens die Abzugswalze (30) innerhalb des Behälters (14) angeordnet ist.

2. Ausgabeeinheit nach Anspruch 1, **dadurch gekennzeichnet, daß** im Boden (16) des Behälters (14) nahe dessen vorderer Stirnwand (20) ein zur Abzugswalze (30) paralleler Schlitz (38) so angeordnet ist, daß er mit einer zum Behälterboden (16) mindestens annähernd senkrechten Tangentialebene der Abzugswalze (30) fluchtet.

3. Ausgabeeinheit nach Anspruch 1 oder 2, **dadurch gekennzeichnet, daß** die Gegenlaufwalze (42) unterhalb des Behälterbodens (16) an dem Behälter (14) drehbar gelagert ist.

4. Ausgabeeinheit nach einem der Ansprüche 1 bis 3, **dadurch gekennzeichnet, daß** die Transportwalze (46) an dem Aufnahmemodul (12) drehbar gelagert ist.

5. Ausgabeeinheit nach einem der Ansprüche 1 bis 4, **dadurch gekennzeichnet, daß** die Transportwalze (46) und die Gegenlaufwalze (42) aus einer Vielzahl von Rollen (52; 44) bestehen, die axial beabstandet sind, wobei die Rollen (52) der Transportwalze (46) und die Rollen (44) der Gegenlaufwalze (42) axial gegeneinander versetzt sind, so daß die Rollen der einen Walze in die axialen Zwischenräume der anderen Walze eingreifen.

6. Ausgabeeinheit nach Anspruch 5, **dadurch gekennzeichnet, daß** in der vorderen Stirnwand (20) und/oder dem Boden (16) des Behälters (14) Durchtrittsschlitze (54) für die Rollen (52) der Transportwalze (46) ausgebildet sind.

7. Ausgabeeinheit nach Anspruch 6, **dadurch gekennzeichnet, daß** die Abzugswalze (30) eine Mehrzahl von axial beabstandeten Rollen (32) umfaßt, wobei die Rollen (32) der Abzugswalze (30) und die Rollen (52) der Transportwalze (46) jeweils in die axialen Zwischenräume der jeweils anderen Walze eingreifen.

8. Ausgabeeinheit nach einem der Ansprüche 1 bis 7, **dadurch gekennzeichnet, daß** in dem Behälter (14) eine Andruckvorrichtung (26) zum Vorschieben des Blattstapels (24) in Richtung auf die vordere Stirnwand (20) vorgesehen ist.

9. Ausgabeeinheit nach Anspruch 7 oder 8, **dadurch gekennzeichnet, daß** die Abzugsrollen (32) auf ihrer Umfangsfläche parallel zur Achse gerichtete Mitnahmezähne oder -rippen haben.

## Claims

1. Dispensing unit for dispensing individual sheets, in particular banknotes, having a box-like container (14) for accommodating a sheet stack (24), which can be moved with a stack end surface (40) in the direction of the front end wall (20) of the container (14), having an accommodating module (12) for accommodating the container (14), and having a withdrawal device for withdrawing individual sheets from the stack end surface (40) through a dispensing opening (38) of the container (14), the withdrawal device having a drivable withdrawal roll (30), which is intended for butting against the stack end surface (40), a transporting roll (46), which is arranged parallel to the withdrawal roll and can be driven in the same direction as the latter, and a counter-rotating roll (42), which is assigned to the transporting roll, can be driven in the opposite direction to the latter and forms a nip with the transporting roll (46), **characterized in that** at least the withdrawal roll (30) is arranged within the container (14).

2. Dispensing unit according to Claim 1, **characterized in that** a slot (38) which is parallel to the withdrawal roll (30) is arranged in the base (16) of the container (14), in the vicinity of the front end wall (20) of the latter, such that it is aligned with a tangential plane to the withdrawal roll (30) which is at least more or less perpendicular to the container base (16).

3. Dispensing unit according to Claim 1 or 2, **characterized in that** the counter-rotating roll (42) is mounted in a rotatable manner on the container (14), beneath the container base (16).

4. Dispensing unit according to one of Claims 1 to 3, **characterized in that** the transporting roll (46) is mounted in a rotatable manner on the accommodating module (12).

5. Dispensing unit according to one of Claims 1 to 4, **characterized in that** the transporting roll (46) and the counter-rotating roll (42) comprise a multiplicity of rollers (52; 44) which are spaced apart axially, the rollers (52) of the transporting roll (46) and the rollers (44) of the counter-rotating roll (42) being offset axially in relation to one another, with the result that the rollers of one roll engage in the axial interspaces of the other roll.

6. Dispensing unit according to Claim 5, **characterized in that** through-passage slots (54) for the rollers (52) of the transporting roll (46) are formed in the front end wall (20) and/or the base (16) of the container (14).

7. Dispensing unit according to Claim 6, **characterized in that** the withdrawal roll (30) comprises a plurality of axially spaced-apart rollers (32), the rollers (32) of the withdrawal roll (30) and the rollers (52) of the transporting roll (46) each engaging in the axial interspaces of the respectively other roll.

8. Dispensing unit according to one of Claims 1 to 7, **characterized in that** provided in the container (14) is a pressure-exerting device (26) for advancing the sheet stack (24) in the direction of the front end wall (20).

9. Dispensing unit according to Claim 7 or 8, **characterized in that**, on their circumference surface, the withdrawal rollers (32) have carry-along teeth or ribs directed parallel to the axis.

## Revendications

1. Unité de distribution pour distribuer des feuilles individuelles, en particulier des billets de banque, comprenant un récipient (14) en forme de caisson pour recevoir une pile (24) de feuilles dont une face (40) terminale de pile peut être déplacée en direction d'une paroi (20) frontale avant du récipient (14), comprenant un module (12) récepteur pour recevoir le récipient (14), et comprenant un dispositif d'enlèvement pour enlever des feuilles individuelles de la face (40) terminale de pile par une ouverture (38) de distribution du récipient (14), le dispositif d'enlèvement ayant un rouleau (30) d'enlèvement pouvant être entraîné, destiné à s'appliquer contre la face (40) terminale de pile, un rouleau (46) de transport disposé parallèlement au précédent et pouvant être entraîné dans le même sens que ce dernier, et un contre-rouleau (42) associé au précédent et pouvant être entraîné en sens contraire à ce dernier, contre-rouleau qui forme avec le rouleau (46) de transport une emprise de rouleaux, **caractérisée en ce qu'**au moins le rouleau (30) d'enlèvement est disposé à l'intérieur du récipient (14).

2. Unité de distribution suivant la revendication 1, **caractérisée en ce qu'**une fente (38) parallèle au rouleau (30) d'enlèvement est disposée dans le fond (16) du récipient (14) à proximité de la paroi (20) frontale avant de ce dernier de telle sorte qu'elle est alignée avec un plan tangentiel du rouleau (30) d'enlèvement qui est au moins approximativement perpendiculaire au fond (16) du récipient.

3. Unité de distribution suivant la revendication 1 ou 2, **caractérisée en ce que** le contre-rouleau (42) est monté à rotation sur le récipient (14) en dessous du fond (16) du récipient.

4. Unité de distribution suivant l'une des revendications 1 à 3, **caractérisée en ce que** le rouleau (46) de transport est monté à rotation sur le module (12) récepteur.

5. Unité de distribution suivant l'une des revendications 1 à 4, **caractérisée en ce que** le rouleau (46) de transport et le contre-rouleau (42) sont constitués d'une pluralité de galets (52 ; 44) qui sont axialement distants, les galets (52) du rouleau (46) de transport et les galets (44) du contre-rouleau (42) étant axialement décalés les uns par rapport aux autres, de sorte que les galets d'un des rouleaux s'engage dans les espaces intermédiaires axiaux de l'autre rouleau.

6. Unité de distribution suivant la revendication 5, **caractérisée en ce que** des fentes (54) de passage pour les galets (52) du rouleau (46) de transport sont formées dans la paroi (20) frontale avant et/ou dans le fond (16) du récipient (14).

7. Unité de distribution suivant la revendication 6, **caractérisée en ce que** le rouleau (30) d'enlèvement comprend une pluralité de galets (32) axialement distants, les galets (32) du rouleau (30) d'enlèvement et les galets (52) du rouleau (46) de transport s'engageant respectivement dans les espaces intermédiaires axiaux de l'autre rouleau respectif.

8. Unité de distribution suivant l'une des revendications 1 à 7, **caractérisée en ce qu'**un dispositif (26) presseur est prévu dans le récipient (14) pour faire avancer la pile (24) de feuilles en direction de la paroi (20) frontale avant.

9. Unité de distribution suivant la revendication 7 ou 8, **caractérisée en ce que** les galets (32) d'enlèvement possèdent sur leur surface de pourtour des dents ou nervures entraîneuses orientées parallèlement à l'axe.
